# EUROPÄISCHE PATENTANMELDUNG

(11) **EP 4 664 023 A1**
(43) Veröffentlichungstag der Anmeldung: **17.12.2025**
(21) Anmeldenummer: 25176153.2
(22) Anmeldetag: 13.05.2025
(51) Int. Cl.: F24F 1/58, F24H 9/02

(54) **SCHUTZGEHÄUSE FÜR EINE WÄRMEPUMPE**

(30) Priorität: 12.06.2024 DE 102024116487; 12.07.2024 DE 102024119951
(71) Anmelder: Gust. Alberts GmbH & Co. KG, 58849 Herscheid (DE)
(72) Erfinder: Alberts, Alexander, 58511 Lüdenscheid (DE)
(74) Vertreter: Beckmann, Jürgen

(57) **Zusammenfassung**

Die Erfindung betrifft ein Schutzgehäuse (100) für eine Wärmepumpe, welches ein Gehäusedach (111) aufweist, das von mindestens einem Seitenelement (112, 113) und mindestens einem Frontelement (121, 122) getragen wird. Das Schutzgehäuse (100) bildet dabei nach mindestens drei Richtungen hin einen Käfig um die Wärmepumpe und bietet somit neben einem Witterungsschutz auch einen Diebstahlschutz.

## Beschreibung

Die Erfindung betrifft ein Schutzgehäuse und eine Schutzeinrichtung für eine Wärmepumpe oder ähnliche Objekte.

Bei der Installation von Gebäudeheizungen, die auf einer Wärmepumpe zur Gewinnung von Wärmeenergie aus der Umgebungsluft basieren, muss ein Wärmetauscher im Freien außerhalb des Gebäudes aufgestellt werden. Hierbei handelt es sich typischerweise um ein im Wesentlichen quaderförmiges Objekt, dessen Breite und Höhe in der Größenordnung von einem Meter und dessen Tiefe in der Größenordnung von einem halben Meter liegen (vgl.

DE 10 2018 129 519 A1, EP 3 485 200 B1). Ein solcher Wärmetauscher soll im Rahmen der vorliegenden Anmeldung vereinfachend als "Wärmepumpe" bezeichnet werden unabhängig davon, welche Komponenten einer kompletten Wärmepumpenheizung er im Einzelnen enthält.

Aufgrund der erforderlichen Aufstellung im Freien sind Wärmepumpen den Witterungsbedingungen wie insbesondere Regen und Schnee ungeschützt ausgesetzt. Des Weiteren kommt es immer wieder zu Vandalismus und/oder zu einem Diebstahl der hochpreisigen Wärmepumpen, welche typischerweise an frei zugänglichen Orten aufgestellt sind. Nicht zuletzt besteht auch ein Problem darin, dass eine unter technischen Gesichtspunkten geeignete oder optimale Wärmepumpe nicht unbedingt den gestalterischen Vorstellungen des Nutzers entsprechen muss.

Vor diesem Hintergrund war es Aufgabe der vorliegenden Erfindung, Mittel zur Erhöhung der Betriebssicherheit einer Wärmepumpe bereitzustellen.

Diese Aufgabe wird durch ein Schutzgehäuse mit den Merkmalen von Anspruch 1 und eine Schutzeinrichtung mit den Merkmalen von Anspruch 8 gelöst. Vorteilhafte Ausgestaltungen sind in den Unteransprüchen enthalten.

Das erfindungsgemäße Schutzgehäuse dient der Aufnahme einer Wärmepumpe oder dergleichen (z.B. Schaltschrank), d. h. eines typischerweise im Wesentlichen quaderförmigen Objektes. Es umfasst die folgenden Komponenten:
- Ein Gehäusedach.
- Mindestens ein Seitenelement und mindestens ein Frontelement, welche das Gehäusedach tragen.

Das Schutzgehäuse ist dadurch gekennzeichnet, dass das Gehäusedach, das Seitenelement und das Frontelement nach mindestens drei Richtungen hin einen Käfig um eine eingesetzte Wärmepumpe bilden.

Das Gehäusedach ist im Gebrauchszustand oberhalb der Wärmepumpe angeordnet und schützt diese vor Einflüssen von oben. Es kann insbesondere als eine im Wesentlichen geschlossene Fläche ausgebildet sein, sodass es Witterungseinflüsse wie Regen und Schnee abhalten kann. Optional ist es zu einer Seite hin geneigt, um das kontrollierte Abfließen von Regenwasser zu erlauben. Ferner kann es zu diesem Zweck mit einer (kleinen) Regenrinne versehen sein.

Das mindestens eine Seitenelement ist, wie sein Name andeuten soll, in der Regel an den Seiten der Wärmepumpe angeordnet (wobei definitionsgemäß an der im Grundriss längeren Kante der Wärmepumpe die "Vorderfront" bzw. "Rückfront" und an den kürzeren Kanten die "Seiten" liegen sollen). Das mindestens eine Frontelement ist dann entsprechend an der Vorderseite ("Vorderfrontelement") oder der Rückseite ("Rückfrontelement") der Wärmepumpe angeordnet. Weiterhin stützen sich das Seitenelement und das Frontelement typischerweise mittelbar oder unmittelbar auf dem Untergrund ab und sind mit dem Gehäusedach so verbunden, dass sie dieses tragen.

Dass das Gehäusedach, das Seitenelement und das Frontelement nach mindestens drei Richtungen hin einen Käfig um die Wärmepumpe bilden (bzw. um den Aufnahmeraum herum, in welchem im Gebrauchszustand die Wärmepumpe angeordnet ist) bedeutet, dass eine Bewegung der Wärmepumpe in diesen drei Richtungen durch das Schutzgehäuse verhindert wird. Mit anderen Worten wird die Wärmepumpe durch den Käfig in den genannten drei Richtungen formschlüssig eingefasst. Auf diese Weise ist eine im Schutzgehäuse befindliche Wärmepumpe vor einem Diebstahl weitgehend geschützt.

Dabei ist zu beachten, dass, falls das Schutzgehäuse nicht in alle denkbaren fünf Richtungen (entsprechend den fünf freien Flächen eines auf dem Boden abgestellten Quaders) einen Käfig um die Wärmepumpe bildet, die verbleibenden offenen Richtungen in der Regel durch andere Baukörper wie beispielsweise Hauswände blockiert sind. Daher kann auch in diesem Falle ein kompletter Diebstahlschutz erreicht werden, ohne dass das Schutzgehäuse in jeder Richtung eine Abdeckung bereitstellt. Bei einer bevorzugten und unter allen lokalen Bedingungen einsetzbaren Ausführungsform des Schutzgehäuses weist dieses allerdings zwei Seitenelemente und zwei Frontelemente auf, sodass es nach allen fünf freien Raumrichtungen hin einen Käfig um die Wärmepumpe bildet.

Durch das Schutzgehäuse wird somit neben einem Witterungsschutz auch ein Diebstahlschutz für die Wärmepumpe erzielt. Da das Schutzgehäuse ferner die bauliche Trennung zwischen Eingangsseite und Ausgangsseite der Wärmepumpe vergrößert, trägt es zudem zu einer besseren Effizienz der Wärmepumpe bei.

Des Weiteren können die Komponenten des Schutzgehäuses (Seitenelement, Frontelement, Gehäusedach etc.) optional aus einem schallabsorbierenden Material gebildet sein oder ein solches enthalten, beispielsweise in Form eines Belages aus Schaumkunststoff an der Innenseite der Gehäuseflächen. Auf diese Weise wird eine zusätzliche Schallisolierung der Wärmepumpe erreicht.

Das Schutzgehäuse kann im einfachsten Fall nur ein Seitenelement und/oder nur ein Frontelement enthalten, auch wenn es in der Regel zwei (oder sogar mehr) dieser Elemente aufweist. Wenn nachfolgend von "dem Seitenelement" oder "dem Frontelement" die Rede ist, ist dabei immer mindestens eines (oder alle) von gegebenenfalls mehreren Seitenelementen/Frontelementen gemeint. Weiterhin können optional auch mehrere Seitenelemente und/oder mehrere Frontelemente nebeneinander angeordnet sein, um gemeinsam eine Fläche des Schutzgehäuses zu bilden.

Da Wärmepumpen von verschiedenen Herstellern und in vielen Modellen angeboten werden, variieren ihre Außenmaße (Breite, Tiefe, Höhe) in einem verhältnismäßig weiten Bereich. Das Schutzgehäuse ist daher in der Regel so dimensioniert, dass es auch die Größte der aufzunehmenden Wärmepumpen umgeben kann. Aus diesem Grunde kann häufig ein Spalt zwischen einer eingesetzten Wärmepumpe und der Innenwand des Schutzgehäuses verbleiben. In diesem Zusammenhang ist es bevorzugt, wenn das Schutzgehäuse mindestens ein Füllelement umfasst, welches in einem Spaltbereich zwischen einer eingesetzten Wärmepumpe und der Innenwand des Schutzgehäuses angeordnet ist oder angeordnet werden kann. Das Füllelement kann somit den gegebenenfalls verbliebenen Spalt zwischen Wärmepumpe und Schutzgehäuse ganz oder zumindest teilweise schließen. Dadurch kann verhindert werden, dass Luft vom Auslassbereich der Wärmepumpe durch den Innenraum des Schutzgehäuses zurück zum Einlassbereich fließt.

Das Füllelement kann beliebig geformt sein. Insbesondere kann es die Form einer (länglichen) Platte aufweisen. Entsprechend der Lage der Spaltbereiche ist das Füllelement vorzugsweise im Raum zwischen der Wärmepumpe und dem Gehäusedach und/oder den Seitenelementen angeordnet. Gegebenenfalls kann ein Füllelement auch zwischen Wärmepumpe und Frontelement angeordnet sein. Das Füllelement kann eine vom restlichen Gehäuse getrennte oder trennbare Komponente sein, welche nur bei Bedarf eingesetzt wird. Ferner gibt es für die Verbindung des Füllelementes mit dem Schutzgehäuse verschiedene Möglichkeiten, beispielsweise eine einstückige Ausformung oder eine Verbindung durch Anschweißen, Anschrauben, Ankleben oder dergleichen.

Gemäß einer bevorzugten Ausführungsform ist das Füllelement formschlüssig mit dem restlichen Schutzgehäuse verbunden oder verbindbar. In diesem Falle kann es nachträglich montiert werden, gegebenenfalls auch ohne Fachkenntnisse vom Endverbraucher, wobei gleichzeitig eine stabile Befestigung garantiert ist. Die Formschlüssigkeit kann beispielsweise erreicht werden, indem das Füllelement laschenförmige Verlängerungen aufweist, welche in Aufnahmetaschen und/oder Schlitze im restlichen Schutzgehäuse (z.B. dem Gehäusedach und/oder einem Seitenelement) eingesteckt werden können. Optional lassen sich dabei die Laschen nach dem Einstecken noch zur Herstellung einer unlösbaren Kopplung umbiegen.

Gemäß einer anderen optionalen Weiterbildung ist die Größe des Füllelementes einstellbar, also in Grenzen variabel. Beispielsweise kann das Füllelement nach Art eines Faltenbalges elastisch komprimierbar sein und/oder aus einem komprimierbaren Material wie etwa einem Schaumkunststoff bestehen. In diesem Falle ist es möglich, die Größe des Füllelementes individuell an die jeweilige Spaltbreite anzupassen, um einen möglichst lückenlosen Verschluss des Spaltes zu erreichen.

Das Füllelement kann optional auch schallabsorbierende Eigenschaften aufweisen, beispielsweise indem es einen Schaumkunststoff enthält oder hieraus besteht. Das Füllelement behindert bzw. verhindert einen direkten Luftfluss von der Ausgangsseite zur Eingangsseite der Wärmepumpe durch das Innere des Schutzgehäuses. Zusätzlich oder alternativ können auch Anbauelemente vorgesehen werden, beispielsweise in Form von Platten oder Gittermatten, welche außen neben den Seitenelementen angeordnet werden können, um das Schutzgehäuse zu verbreitern und so unerwünschten Luftfluss von der Ausgangsseite zur Eingangsseite zu verhindern. Vorzugsweise sind solche Anbauelemente mit den Seitenelementen (starr oder beweglich) verbunden.

Die Bestandteile des Schutzgehäuses (im Wesentlichen Gehäusedach, Seitenelemente, Frontelemente und gegebenenfalls Füllelemente) können werkseitig und/oder vor Ort dauerhaft und gegebenenfalls starr miteinander verbunden werden. Bei einer bevorzugten Ausführungsform ist indes das Frontelement (bzw. mindestens eines von mehreren Frontelementen) und/oder das Seitenelement (bzw. mindestens eines von mehreren Seitenelementen) beweglich zwischen einer Schließposition und einer Öffnungsposition am Schutzgehäuse angeordnet. Die Beweglichkeit kann dabei insbesondere dadurch erreicht werden, dass das betreffende Element vom restlichen Schutzgehäuse trennbar ausgebildet ist, sodass es bei Bedarf hiervon entfernt werden kann. Zusätzlich oder alternativ kann das betreffende Element über ein Gelenk mit dem restlichen Schutzgehäuse verbunden sein, sodass es beispielsweise türartig durch eine Schwenkbewegung zwischen der Schließposition und der Öffnungsposition bewegt werden kann. In einer "Schließposition" soll dabei definitionsgemäß die Gebrauchskonfiguration des Schutzgehäuses angenommen werden, in welcher dieses den gewünschten Käfig um die Wärmepumpe bildet. In der "Öffnungsposition" ist dagegen ein Zugriff auf die Wärmepumpe aus mindestens einer Richtung freigegeben, beispielsweise um diese warten zu können. Die Freigabe kann dabei so umfassend sein, dass die Wärmepumpe auch in der zugehörigen Richtung aus dem Schutzgehäuse entfernt werden könnte. Alternativ ist die Freigabe dagegen nur begrenzt, sodass auch in der Öffnungsposition das Schutzgehäuse weiterhin in mindestens drei Richtungen einen Käfig um die Wärmepumpe bildet.

Bei einer Weiterbildung der vorstehend beschriebenen Ausführungsform umfasst das Schutzgehäuse Mittel zum Verriegeln der Schließposition. Diese Mittel können beispielsweise aus entsprechend angeordneten Öffnungen bzw. Ösen bestehen, durch welche ein Vorhängeschloss geführt werden kann. Weiterhin können die Mittel durch ein in das Schutzgehäuse integriertes Schloss (z.B. mit einem Schwenkriegel) gebildet werden. Durch das Verriegelungsmittel kann das bewegliche Element gegen ein unautorisiertes Öffnen geschützt werden, sodass nur berechtigte Personen Zugang zur Wärmepumpe erhalten können.

Für die konkrete Ausgestaltung des Seitenelementes und des Frontelementes gibt es verschiedene Möglichkeiten. Insbesondere kann das Seitenelement durch eine im Wesentlichen geschlossene Platte gebildet werden, die beispielsweise aus Kunststoff oder Metall (Aluminium, Edelstahl, Blech etc.) gebildet wird. Da das Frontelement in der Regel vor dem Lufteinlass bzw. dem Luftauslass der Wärmepumpe angeordnet wird, weist es vorzugsweise ein oder mehrere Durchlassöffnungen auf, durch welche ein Luftaustausch möglich ist. Bei einer bevorzugten Ausführungsform wird das Frontelement daher durch eine Platte gebildet mit Durchlassöffnungen, welche mindestens 50 %, vorzugsweise mindestens 70 % der Fläche des Frontelementes einnehmen.

Im einfachsten Fall weist das Schutzgehäuse das Gehäusedach und ein Seitenelement sowie ein Frontelement auf, wobei das Seitenelement an einer Seite des Gehäusedaches und das Frontelement an der Vorderkante oder der Rückkante (Hinterkante) des Gehäusedaches angeordnet ist. Vorzugsweise ist indes an den gegenüberliegenden Seiten des Gehäusedaches jeweils ein Seitenelement angeordnet und/oder es ist sowohl an der Vorderkante als auch der Rückkante des Gehäusedaches jeweils ein Frontelement angeordnet.

Gemäß einem zweiten Aspekt betrifft die Erfindung eine Schutzeinrichtung für eine Wärmepumpe, welche insbesondere einen Schutz vor Vandalismus bieten soll. Daneben kann diese Schutzeinrichtung jedoch auch weitere Funktionen übernehmen, beispielsweise einen Schutz vor Witterungseinflüssen oder Diebstahl. Die Schutzeinrichtung kann insbesondere als ein Schutzgehäuse gemäß einer der oben beschriebenen Ausführungsformen ausgestaltet sein. Im allgemeinen Fall muss sie jedoch nicht ein vollständiges Schutzgehäuse sein und ihr kann beispielsweise ein Gehäusedach und/oder ein Seitenelement fehlen.

Die Schutzeinrichtung ist durch ein Frontelement gekennzeichnet, welches vor der Vorderseite oder vor der Rückseite der Wärmepumpe angeordnet werden kann und welches dazu eingerichtet ist, Zugangswege für einen stabförmigen Gegenstand in den Innenraum der Wärmepumpe zu blockieren.

Unter einem "stabförmigen Gegenstand" wird in diesem Zusammenhang definitionsgemäß ein sich im Wesentlichen gerade erschreckender, starrer Körper beliebiger Länge mit einem maximalen Durchmesser (an seiner dicksten Stelle) von weniger als 50 mm, vorzugsweise weniger als 40 mm, besonders bevorzugt weniger als 30 mm, weniger als 20 mm, oder weniger als 10 mm verstanden. Insbesondere kann der "stabförmige Gegenstand" die Form eines Kreiszylinders mit den genannten Durchmessern haben bzw. in einen solchen Kreiszylinder vollständig einbettbar sein. Ein Schraubenzieher ist ein Beispiel von Vielen für den gemeinten "stabförmigen Gegenstand".

Die Blockierung von Zugangswegen für einen stabförmigen Gegenstand in den Innenraum der Wärmepumpe bedeutet, dass ein solcher Gegenstand nicht von der Außenseite der Schutzeinrichtung (welche von der Wärmepumpe abgewandt ist) durch die Schutzeinrichtung hindurch in den Innenraum der Wärmepumpe geführt werden kann, da ein solcher Weg durch Material der Schutzeinrichtung formschlüssig versperrt ist.

Im Idealfall kann die Schutzeinrichtung alle denkbaren bzw. theoretisch möglichen Zugangswege in den Innenraum der Wärmepumpe blockieren. Ein vorteilhafter Effekt tritt jedoch bereits dann ein, wenn einige bzw. die für einen Vandalismus relevantesten Zugangswege (z.B. solche aus horizontaler Richtung und/oder in der Mitte der Wärmepumpe) blockiert sind.

Durch die beschriebene Schutzeinrichtung kann das Risiko minimiert werden, dass eine Wärmepumpe durch Vandalismus beschädigt wird, bei welchem beispielsweise ein Stock in den Weg eines beweglichen Rotors gebracht wird oder sensible Teile aus dem Inneren der Wärmepumpe durch Gewalteinwirkung zerstört werden.

Für die konkrete Ausgestaltung der Schutzeinrichtung gibt es verschiedene Möglichkeiten. Insbesondere kann das Frontelement als eine im Wesentlichen geschlossene Platte ausgebildet sein, welche vor der für den Lufteintritt oder Luftaustritt vorhandenen Öffnung der Wärmepumpe angeordnet wird. Um bei seiner solchen Ausführungsform noch einen ausreichenden Luftaustausch der Wärmepumpe zu ermöglichen, kann dabei das Frontelement optional in einem Abstand von mindestens 5 cm, vorzugsweise mindestens 10 cm, besonders bevorzugt mindestens 20 cm oder mindestens 30 cm vor der Wärmepumpe angeordnet sein. In diesem Fall ist es bevorzugt, wenn die Gesamtfläche des Frontelementes (in horizontaler Richtung gesehen bzw. projiziert) über die Fläche der für den Lufteintritt oder Luftaustritt vorhandenen Öffnung der Wärmepumpe hinausragt (z.B. um ca. 5 cm bis 50 cm).

Gemäß einer anderen Ausführungsform kann das Frontelement Luftdurchtrittsöffnungen aufweisen, welche einzeln einen maximalen Durchmesser von weniger als 40 mm haben, vorzugsweise von weniger als 30 mm, besonders bevorzugt von weniger als 20 mm oder weniger als 10 mm. Das Frontelement kann dabei beispielsweise als eine perforierte Platte oder als ein Gitter ausgebildet sein. Des Weiteren kann die Schutzeinrichtung optional Komponenten aufweisen, welche im montierten Zustand der Schutzeinrichtung in unterschiedlichen Abständen von der Wärmepumpe angeordnet sind und/oder sich über unterschiedliche Abstände zur Wärmepumpe erstrecken (wobei der "Abstand" immer die kürzeste Entfernung zur Wärmepumpe sein soll). Die genannten Abstände bzw. Erstreckungsweiten betragen dabei vorzugsweise mehr als ca. 1 cm, besonders bevorzugt mehr als ca. 3 cm, als ca. 5 cm, als ca. 10 cm, oder als ca. 20 cm. Bei dieser Ausführungsform wird die Schutzeinrichtung somit nicht durch ein im Wesentlichen flaches Element geringer Dicke (z.B. eine Platte von wenigen Millimetern Dicke) gebildet, sondern hat eine gewisse dreidimensionale Ausdehnung bzw. Struktur. Beispielsweise können zwei oder mehr perforierte Platten mit Luftdurchtrittsöffnungen in einem horizontalen Abstand parallel zueinander angeordnet sein, wobei die Luftdurchtrittsöffnungen der Platten vorzugsweise in vertikaler Richtung versetzt zueinander angeordnet sind. Selbst wenn ein stabförmiger Gegenstand dann durch eine der Platten geführt werden kann, wird er anschließend durch eine andere der Platten blockiert.

Weiterhin können bei einer Weiterbildung der vorstehend genannten Ausführungsformen Luftdurchtrittsöffnungen im Frontelement durch Lamellen nach Art einer Jalousie oder Markise bedeckt sein. Ein direkter (horizontaler) Durchgang durch die Luftdurchtrittsöffnungen wird dann durch die Lamellen versperrt. Vorzugsweise können die Lamellen durch Verformung aus dem Material gebildet werden, welches ursprünglich im Bereich der Luftdurchtrittsöffnungen lag.

Zusätzlich oder alternativ kann die Schutzeinrichtung auch eine Fläche von schräg gestellten, zueinander parallel verlaufenden Lamellen aufweisen, wobei zwei aus solchen zueinander parallel verlaufenden Lamellen gebildete Flächen in horizontalem Abstand zueinander angeordnet sein können. Dabei können insbesondere die Lamellen der einen Fläche eine andere Neigungsrichtung haben als die der anderen Fläche.

Zur Erfindung gehört weiterhin eine Wärmepumpeninstallation, welche eine Wärmepumpe aufweist, die in einem Schutzgehäuse gemäß einer der oben beschriebenen Ausführungsformen angeordnet ist und/oder bei der eine Schutzeinrichtung gemäß einer der oben beschriebenen Ausführungsformen so angeordnet ist, dass sie Zugangswege für stabförmige Gegenstände in den Innenraum der Wärmepumpe blockiert.

Im Folgenden wird die Erfindung mithilfe der Figuren anhand von Ausführungsbeispielen näher erläutert. Dabei zeigt:
- Figur 1: eine perspektivische Ansicht eines Schutzgehäuses gemäß einer ersten Ausführungsform mit einer darin angeordneten Wärmepumpe;
- Figur 2: eine Frontansicht des Schutzgehäuses von Figur 1;
- Figur 3: einen Schnitt entlang der Linie III-III von Figur 2;
- Figur 4: eine Frontansicht eines Schutzgehäuses gemäß einer zweiten Ausführungsform mit einer darin angeordneten Wärmepumpe;
- Figur 5: einen Schnitt entlang der Linie V-V von Figur 4;
- Figur 6: eine Seitenansicht des Schutzgehäuses von Figur 4;
- Figur 7: eine Schnitt entlang der Linie VII-VII von Figur 6;
- Figur 8: eine perspektivische Ansicht des Schutzgehäuses von Figur 4 von schräg unten;
- Figur 9: die Vergrößerung des Ausschnitts IX von Figur 8.

In den Figuren 1 bis 3 ist ein erstes Ausführungsbeispiel eines erfindungsgemäßen Schutzgehäuses 100 dargestellt. Das Schutzgehäuse 100 ist im Wesentlichen quaderförmig (mit offener Unterseite) und hat die folgenden fünf Seitenflächen:
- ein Gehäusedach 111, welches als im Wesentlichen geschlossene, wasserdichte und wasserfeste Platte ausgebildet ist;
- eine rechte Seitenwand 112 und eine linke Seitenwand 113 (wobei die "Seiten" definitionsgemäß an den kurzen Kanten des Gehäusedaches angeordnet sein sollen);
- ein Vorderfrontelement 121, welches auf der Vorderseite (Auslass) der Wärmepumpe angeordnet ist;
- ein Rückfrontelement 122, welches an der Rückseite (Einlass) der Wärmepumpe angeordnet ist.

Die genannten fünf Flächen 111, 112, 113, 221, 222 sind entlang ihrer Kanten miteinander verbunden und bilden so um eine darin eingesetzte Wärmepumpe herum ein Schutzgehäuse.

Anders als dargestellt könnte das Schutzgehäuse auch eine andere Form als die eines Quaders aufweisen und beispielsweise abgerundete Kanten bzw. Ecken haben.

Während die Seitenelemente 112, 113 und das Gehäusedach 111 typischerweise geschlossene Flächen sind, weisen das Vorderfrontelement 121 und das Rückfrontelement 122 ein oder mehrere Durchbrechungen auf, sodass sie einen möglichst unbehinderten Luftfluss zu bzw. aus der Wärmepumpe erlauben. Wie dargestellt können die Öffnungen im Vorderfrontelement 121 dabei vorzugsweise ein Muster (Design) aufweisen, um einen optischen ansprechenden Eindruck des Schutzgehäuses zu bieten. Vorteilhafterweise sind mindestens ca. 50 % der Fläche des Vorderfrontelementes 121 und/oder des Rückfrontelementes 122 als Öffnungen ausgebildet.

Da es Wärmepumpen in sehr verschiedenen äußeren Abmessungen gibt, wird in der Regel zwischen den Innenseiten des Schutzgehäuses 100 und der Wärmepumpe WP ein mehr oder weniger großer Spalt verbleiben. Wie aus der Schnittdarstellung von Figur 3 erkennbar ist, wird dieser Spalte vorzugsweise durch Füllelemente 131 - beispielsweise in Form von länglichen Blechen - so weit wie möglich verschlossen. Insbesondere können derartige Füllelemente 131 wie aus Figur 2 ersichtlich nahe der Vorderseite der Wärmepumpe WP rundum (d.h. entlang der Seitenelemente 112, 113 und des Gehäusedaches 111) zwischen der Wärmepumpe WP und dem Schutzgehäuse 100 angeordnet werden. Durch die Füllelemente 131 wird verhindert, dass von der Wärmepumpe WP ausgeblasene Luft zur Rückseite (Einlass) zurückfließen kann.

Für die Befestigung der Füllelemente 131 gibt es verschiedene Möglichkeiten. Beispielsweise können sie einstückig mit den anderen Bauteilen des Schutzgehäuses ausgebildet sein. Des Weiteren können die Füllelemente auch eine voluminöse räumliche Ausdehnung haben, so dass sie formschlüssig im Spalt zwischen Wärmepumpe und Schutzgehäuse halten. Dabei können die Füllelemente insbesondere auch elastisch bzw. komprimierbar sein und beispielsweise aus einem Schaumkunststoff bestehen.

Bei Füllelementen 131 aus Blechen ist es ferner denkbar, dass diese am restlichen Schutzgehäuse festgeklebt oder formschlüssig damit verbunden werden. Im letztgenannten Fall können die Bleche beispielsweise vorstehende Laschen aufweisen, welche in dafür vorgesehene Aufnahmetaschen und/oder Schlitze am Schutzgehäuse geschoben werden können. Durch eine Schrägstellung der Bleche (anders als in Figur 3 dargestellt) ist es darüber hinaus möglich, mit derselben Blechbreite unterschiedlich weite Spalte zu verschließen.

Das Schutzgehäuse 100 schützt die darin befindliche Wärmepumpe WP vor nachteiligen Witterungseinflüssen wie beispielsweise Regen oder Schnee und trägt zu einer zusätzlichen Schallisolierung bei, wobei zu diesem Zweck die Innenseiten des Schutzgehäuses optional mit einer Schalldämmung (z.B. Schaumkunststoff) ausgekleidet sein können. Durch eine Vergrößerung des Außenumfangs der Wärmepumpe WP trägt das Schutzgehäuse 100 ferner zu einer besseren strömungstechnischen Trennung zwischen Einlass- und Auslassseite der Wärmepumpe bei.

Wie aus dem Schnitt von Figur 3 erkennbar ist, können weiterhin Befestigungsanker 141 vorgesehen sein, mit denen das Schutzgehäuse 100 fest mit dem Bodenfundament verbunden ist (z.B. verschraubt). Das Schutzgehäuse ist wie dargestellt im Übrigen so ausgebildet, dass es nach allen fünf offenen Seiten hin (also außer zum Boden hin) einen Käfig um die Wärmepumpe WP bildet, sodass die Wärmepumpe von außen nicht aus dem Käfig entnommen werden kann. Hierdurch wird zusätzlich ein Diebstahlschutz für die Wärmepumpe erreicht.

Vorteilhaft ist es in diesem Zusammenhang, wenn die Befestigungsanker 141 nur vom Inneren des Schutzgehäuses her zugänglich sind. Für ein Lösen der Befestigungsanker muss daher erst eines der Seitenelemente 112, 113, das Gehäusedach 111, oder eines der Frontelemente 121, 122 entfernt werden. Im dargestellten Ausführungsbeispiel ist zu diesem Zweck das Vorderfrontelement 121 lösbar ausgebildet, wobei im zusammengebauten Zustand die Verbindung zum restlichen Schutzgehäuse über vier in den Ecken des Vorderfrontelements 121 befindliche Schlösser S gewährleistet wird. Hierbei kann es sich beispielsweise um Schwenkriegelschlösser S handeln, welche nur von autorisierten Personen mit einem Schlüssel geöffnet werden können.

Das beschriebene Schutzgehäuse 100 kann um eine Wärmepumpe herum installiert und bei geöffnetem oder abgenommenen Vorderfrontelement 121 vermöge der Befestigungsanker 141 dauerhaft fixiert werden. Anschließend kann dann das Vorderfrontelement eingesetzt und mithilfe der Schlösser S verriegelt werden. Die Wärmepumpe ist dann gegen Diebstahl und unautorisierten Zugriff geschützt. Andererseits können jedoch jederzeit Wartungs- oder Inspektionsarbeiten vorgenommen werden, indem von einer autorisierten Person die Schlösser S geöffnet und das Vorderfrontelement 121 abgenommen werden.

In den Figuren 4 bis 9 ist eine zweite Ausführungsform eines Schutzgehäuses 200 dargestellt. Dieses Schutzgehäuse 200 stellt gleichzeitig ein Beispiel für eine Schutzeinrichtung gegen Vandalismus dar. Das Schutzgehäuse 200 hat im Wesentlichen dieselben Komponenten wie das oben beschriebene Schutzgehäuse 100 gemäß der ersten Ausführungsform, wobei gleiche oder identische Komponenten um 100 erhöhte Bezugszeichen tragen und im Folgenden nicht im Einzelnen neu erläutert werden.

Der wesentliche Unterschied des Schutzgehäuses 200 im Vergleich zur ersten Ausführungsform besteht in der Form der Luftdurchtrittsöffnungen, die im Vorderfrontelement 221 ausgebildet sind. Wie insbesondere aus der Detailvergrößerung von Figur 9 erkennbar ist, haben die einzelnen Luftdurchtrittsöffnungen eine sehr geringe Größe. Beispielsweise können sie im Wesentlichen rechteckig sein mit einer Länge von ca. 10 mm bis ca. 50 mm und einer Breite von ca. 5 mm bis ca. 20 mm. Ferner kann wie dargestellt das zur Erzeugung der Öffnung aus dem Blech freigestanzte Material mit dem Blech verbunden bleiben und markisenartig vor die erzeugte Öffnung vorstehen. Das Frontelement kann dadurch insbesondere die Konfiguration eines sogenannten Kiemenbleches annehmen. Durch eine derartige Ausbildung der Luftdurchtrittsöffnungen wird verhindert, dass mit einem geraden langen Gegenstand wie beispielsweise einem Schraubenzieher die Wärmepumpe erreicht und beschädigt werden kann. Auf diese Weise wird ein wirksamer Schutz vor Vandalismus erreicht.

In den Figuren 5 und 8 sind im Übrigen noch einmal Füllelemente 231 erkennbar, welche einen unerwünschten Luftfluss durch das Innere des Schutzgehäuses 200 verhindern.

Des Weiteren zeigt Figur 8 Schutzgehäuse 200 (mit abgenommenem Rückfrontelement) in einer perspektivischen Ansicht. Dabei ist erkennbar, dass auch das Seitenelement 212 eine Vielzahl von Luftdurchtrittsöffnungen in der Ausgestaltung eines Kiemenbleches hat.

## Patentansprüche

1. Schutzgehäuse (100, 200) für eine Wärmepumpe (WP) oder dergleichen, umfassend:
- ein Gehäusedach (111);
- mindestens ein Seitenelement (112, 113; 212) und mindestens ein Frontelement (121, 122; 221), welche das Gehäusedach (111) tragen;
**dadurch gekennzeichnet, dass** das Gehäusedach (111), das Seitenelement (112, 113; 212) und das Frontelement (121, 122; 221) nach mindestens drei Richtungen hin einen Käfig um eine eingesetzte Wärmepumpe (WP) bilden.

2. Schutzgehäuse (100, 200) nach Anspruch 1,
**gekennzeichnet durch** mindestens ein Füllelement (131, 231), welches in einem Spaltbereich zwischen einer eingesetzten Wärmepumpe (WP) und der Innenwand des Schutzgehäuses angeordnet ist oder angeordnet werden kann.

3. Schutzgehäuse (100, 200) nach Anspruch 2,
**dadurch gekennzeichnet, dass** das Füllelement (131, 231) formschlüssig mit dem Schutzgehäuse verbunden oder verbindbar ist.

4. Schutzgehäuse (100, 200) nach Anspruch 2 oder 3,
**dadurch gekennzeichnet, dass** die Größe des Füllelementes (131, 231) einstellbar ist.

5. Schutzgehäuse (100, 200) nach mindestens einem der vorhergehenden Ansprüche,
**dadurch gekennzeichnet, dass** das Frontelement (121, 122; 221) und/oder das Seitenelement (112, 113; 212) ganz oder teilweise beweglich zwischen einer Schließposition und einer Öffnungsposition am Schutzgehäuse angeordnet ist.

6. Schutzgehäuse (100, 200) nach Anspruch 5,
**dadurch gekennzeichnet, dass** es Mittel (S) zum Verriegeln der Schließposition aufweist.

7. Schutzgehäuse (100, 200) nach mindestens einem der vorhergehenden Ansprüche,
**dadurch gekennzeichnet, dass** das Frontelement (121, 122; 221) durch eine Platte mit einer oder mehreren Durchlassöffnungen gebildet wird, wobei die Durchlassöffnungen zusammen vorzugsweise mindestens 50 % der Fläche des Frontelementes (121, 122; 221) einnehmen.

8. Schutzeinrichtung (200) für eine Wärmepumpe (WP), insbesondere in Form eines Schutzgehäuses (200) nach mindestens einem der Ansprüche 1 bis 7, **gekennzeichnet durch** ein Frontelement (221), welches vor der Vorderseite oder der Rückseite der Wärmepumpe (WP) angeordnet werden kann und dazu eingerichtet ist, für einen stabförmigen Gegenstand Zugangswege in den Innenraum der Wärmepumpe (WP) zu blockieren.

9. Schutzeinrichtung (200) nach Anspruch 8,
**dadurch gekennzeichnet, dass** das Frontelement (221) Luftdurchtrittsöffnungen aufweist, welche einen maximalen Durchmesser von weniger als 40 mm haben.

10. Schutzeinrichtung (200) nach Anspruch 7 oder 8,
**gekennzeichnet durch** Komponenten, welche im montierten Zustand der Schutzeinrichtung in unterschiedlichen Abständen von der Wärmepumpe (WP) angeordnet sind und/oder sich über unterschiedliche Abstände zu der Wärmepumpe (WP) erstrecken.
